# EUROPÄISCHE PATENTSCHRIFT

(11) **EP 1 889 701 B1**
(45) Veröffentlichungstag und Bekanntmachung des Hinweises auf die Patenterteilung: **22.10.2008**
(21) Anmeldenummer: 07112666.8
(22) Anmeldetag: 18.07.2007
(51) Int. Cl.: B27L 7/00

(54) **Vorrichtung zum Spalten von Holz**
Device for splitting wood
Dispositif destiné à fendre le bois

(30) Priorität: 17.08.2006 DE 202006012686 U
(43) Veröffentlichungstag der Anmeldung: 20.02.2008
(73) Patentinhaber: Firepoint GmbH & Co. KG, 32289 Rödinghausen (DE)
(72) Erfinder: RITZMANN, Lutz H., 32257 Bünde (DE)
(74) Vertreter: Dantz, Jan Henning

(56) Entgegenhaltungen:
- CH-A- 111 528
- CH-A- 254 507
- DE-C- 356 712
- DE-C- 525 680
- DE-C- 818 997
- DE-C- 921 883
- DE-U1- 29 621 386
- FR-A- 463 816
- FR-A- 783 000
- FR-A- 2 458 264
- GB-A- 138 301
- US-A- 720 010

## Beschreibung

Die vorliegende Erfindung betrifft eine Vorrichtung zum Spalten von Holz, mit einem Messer, das an einer Halterung verschwenkbar gelagert ist, und einer Auflage zum Abstellen eines Holzscheites, um über ein Verschwenken des Messers den abgestützten Holzscheit zumindest teilweise zu spalten, wobei die Auflage für den Holzscheit stufenlos höhenverstellbar ist und in der gewünschten Position fixierbar ist. Eine solche Vorrichtung ist aus FR 463816 bekannt.

Es sind Vorrichtungen zum Spalten von Holz bekannt, bei denen ein Messer drehbar an einer Achse gelagert ist. Die Achse ist an einer Leiste fixiert, die an einer Wand montiert ist. An der Leiste sind unterhalb der Achse zahlreiche Einkerbungen vorgesehen, die zum Abstützten eines Holzscheites dienen. Bei der Bedienung wird dann ein Holzscheit auf eine Einkerbung abgestellt und das Messer nach unten verschwenkt, um das Holz teilweise zu spalten. Anschließend wird das Messer zusammen mit dem Holzscheit nach oben bewegt und der Holzscheit auf eine höhere Einkerbung abgestellt, bis der Holzscheit vollständig durchtrennt ist. Nachteilig bei dieser Vorrichtung zum Spalten von Holz ist, dass die Handhabung mühsam ist und zudem mit der Hand unter das scharfe Messer gegriffen werden muss, was ein Verletzungsrisiko darstellt.

Die FR 463 816 offenbart eine Vorrichtung zum Schneiden von Holz, bei der ein Keil drehbar an einem Hebel gelagert ist. Durch Verschwenken des Hebels können so Spaltkräfte auf das Holzstück ausgeübt werden.

Die DE 356 712 offenbart eine Zerkleinerungs- und Schneidevorrichtung, bei der an einem verstellbaren Tisch ein Messer drehbar gelagert ist, das durch ein Verschwenken ein Holzstück spalten kann. Dabei wird das Messer durch einen Schlitz in dem Tisch durchgeführt.

Es ist daher Aufgabe der vorliegenden Erfindung eine Vorrichtung zum Spalten von Holz zu schaffen, die eine einfache Handhabung gewährleistet und das Verletzungsrisiko minimiert.

Diese Aufgabe wird mit einer Vorrichtung zum Spalten von Holz mit den Merkmalen des Anspruches 1 gelöst.

Erfindungsgemäß ist die Auflage für den Holzscheit über eine drehbare Spindel höhenverstellbar, so dass der Benutzer nach dem Verschwenken des Messers nicht jedes Mal den Holzscheit nach oben bewegen muss und manuell gegen eine gestuft ausgebildete Auflage drücken muss. Vielmehr kann der Benutzer die Auflage für den Holzscheit in der Höhe verstellen, so dass der Benutzer den Holzscheit nicht mehr exakt auf eine Stufe abstellen muss und eine Justierung unterhalb der Schneide des Messers durchführen muss.

Gemäß einer bevorzugten Ausgestaltung ist die Auflage stufenlos höhenverstellbar und in der gewünschten Position fixierbar. Dadurch kann beim Spalten des Holzscheites die Auflage in die gewünschte Position gebracht werden wobei der Holzscheit so angeordnet werden kann, dass das Messer in einer optimalen Schwenkposition ist.

Für eine exakte Bewegung der Auflage kann diese in vertikale Richtung entlang einer Führungseinrichtung bewegbar sein. Dabei kann die Auflage zumindest teilweise von einer U-förmigen Gehäuseleiste umgeben sein, so dass eine seitliche Führung vorhanden ist.

Für eine einfache mechanische Höhenverstellung kann die Spindel über eine außerhalb des Gehäuses angeordnete Kurbel antreibbar sein. Auch andere mechanische Antriebsmittel sowie elektrische Antriebe können eingesetzt werden.

Das Messer besitzt vorzugsweise im vorderen Bereich eine Öffnung zur Durchführung einer Achse, so dass eine stabile Drehbewegung möglich ist. Vorzugsweise ist das Messer von der Halterung abnehmbar, so dass es geschliffen und anderweitig verwendet werden kann. Zum Abnehmen des Messers von der Halterung können entsprechende Entriegelungsmechaniken etc. vorgesehen sein.

Die Erfindung wird nachfolgend anhand eines Ausführungsbeispieles mit Bezug auf die beigefügte Zeichnung näher erläutert. Es zeigt:
- Figur 1: Eine perspektivische Ansicht einer Ausführungsform einer erfindungsgemäßen Vorrichtung zum Spalten von Holz.

Eine Vorrichtung 1 zum Spalten von Holz umfasst ein leistenförmiges Gehäuse 2, das an einer Wand festlegbar ist. Das Gehäuse 2 aus Metall oder Kunststoff ist U-förmig ausgebildet, wobei innerhalb des Gehäuses 2 eine Mechanik zur Höhenverstellung einer Auflage 9 angeordnet ist.

An dem Gehäuse 2 ist eine hervorstehende Halterung 3 angeordnet, an der eine Achse 5 für ein verschwenkbares Messer 4 ausgebildet ist. Das Messer 4 besitzt eine zu dem Gehäuse 2 gewandte Schneide 6 sowie einen von der Achse 5 gegenüberliegend angeordneten Griff 8.

Zum Spalten eines Holzscheites 7 wird dieser auf eine Auflage 9 abgestellt und dann das Messer 8 nach unten geschwenkt, so dass die Schneide 6 sich in den Holzscheit 7 eingräbt und dadurch eine Spaltung durchgeführt wird.

Nachdem der Holzscheit 7 über eine gewisse Länge gespalten wurde, muss das Messer 4 wieder nach oben bewegt werden, wobei der Holzscheit 7 in einer anderen Position abgestützt werden muss. Hierfür ist die plattenförmige Auflage 9 höhenverstellbar angeordnet.

Zur Höhenverstellung ist die Auflage 9 mit einer nicht drehbaren Spindelmutter 10 gekoppelt, die entlang einer Spindel 11 bewegbar ist. Die Spindel 11 ist innerhalb des Gehäuses 2 angeordnet und an einer oberen Spindellagerung 14 und einer unteren Spindellagerung 15 gehalten. Die Spindel 11 ist durch eine Kurbel 13 bewegbar, die an einem horizontal hervorstehenden Hebel 12 angeordnet ist. Durch Drehen der Kurbel 13 unterhalb des Gehäuses 2 wird dann die Auflage 9 in die gewünschte Höhe gebracht, um dann anschließend den Spaltvorgang durch den Holzscheit 7 fortzusetzen. Der Holzscheit 7 ist dabei in horizontaler Richtung durch die leistenförmigen Kanten des Gehäuses 2 und nach unten durch die Auflage 9 abgestützt. Dadurch kann eine Krafteinleitung mit schräg gestelltem Messer 4 durch das Gehäuse 2 und die Auflage 9 gut aufgenommen werden. Die Spindel 11 und die Spindelmutter 10 besitzen dabei ein selbsthemmendes Gewinde, so dass keine weitere Verriegelungsmechanik vorgesehen werden muss.

In dem dargestellten Ausführungsbeispiel ist die Auflage 9 als ebene Platte ausgebildet. Es ist natürlich möglich, die Auflage 9 profiliert auszubilden, um ein Verrutschen des Holzscheites 7 zu vermeiden. Ferner können Noppen, kleine Dorne oder andere Elemente an der Auflage 9 ausgebildet sein. Zudem kann die Auflage 9 auch leicht schräg angeordnet sein, um den Holzscheit 7 bei einer Belastung von oben auch gegen das Gehäuse 2 zu drücken.

In dem gezeigten Ausführungsbeispiel ist zum Verstellen der Höhe der Auflage 9 eine Spindel 11 und eine Spindelmutter 10 vorgesehen.

Ferner ist es möglich, einen elektrischen Antrieb zum Verstellen der Höhe der Auflage 9 vorzusehen.

## Patentansprüche

1. Vorrichtung (1) zum Spalten von Holz, mit einem Messer (4), das an einer Halterung (3) verschwenkbar gelagert ist, und einer Auflage (9) zum Abstellen eines Holzscheites (7), um über ein Verschwenken des Messers (4) den abgestützten Holzscheit (7) zumindest teilweise zu spalten, wobei die Auflage für den Holzscheit (7) stufenlos höhenverstellbar ist und in der gewünschten Position fixierbar ist. **dadurch gekennzeichnet, dass** die Auflage (9) über eine drehbare Spindel (11) höhenverstellbar ist.

2. Vorrichtung nach Anspruch 1, **dadurch gekennzeichnet, dass** die Auflage (9) in vertikale Richtung entlang einer Führungseinrichtung bewegbar ist.

3. Vorrichtung nach Anspruch 1 oder 2, **dadurch gekennzeichnet, dass** die Auflage (9) teilweise von einem U-förmigen Gehäuse (2) umgeben ist.

4. Vorrichtung nach einem der Ansprüche 1 bis 3, **dadurch gekennzeichnet, dass** die Spindel (11) über eine außerhalb eines Gehäuses (2) angeordnete Kurbel (13) antreibbar ist.

5. Vorrichtung nach einem der Ansprüche 1 bis 4, **dadurch gekennzeichnet, dass** das Messer (4) im vorderen Bereich eine Öffnung zur Durchführung einer Achse aufweist.

6. Vorrichtung nach einem der Ansprüche 1 bis 5, **dadurch gekennzeichnet, dass** das Messer (4) von der Halterung (3) abnehmbar ist.

## Claims

1. Apparatus (1) for splitting wood, having a cutter (4), which is mounted in a pivotable manner on a holder (3), and having a rest (9), on which to position a piece of wood (7) in order for the latter to be split, at least in part, by way of the cutter (4) being pivoted, it being possible for the rest for the piece of wood (7) to be adjusted in height in a stepless manner and fixed in the desired position, **characterized in that** the rest (9) can be adjusted in height via a rotatable spindle (11).

2. Apparatus according to Claim 1, **characterized in that** the rest (9) can be moved vertically along a guide arrangement.

3. Apparatus according to Claim 1 or 2, **characterized in that** the rest (9) is partially enclosed by a U-shaped housing (2).

4. Apparatus according to one of Claims 1 to 3, **characterized in that** the spindle (11) can be driven via a crank (13) arranged outside a housing (2).

5. Apparatus according to one of Claims 1 to 4, **characterized in that** the cutter (4), in the front region, has an opening through which a pin can pass.

6. Apparatus according to one of Claims 1 to 5, **characterized in that** the cutter (4) can be removed from the holder (3).

## Revendications

1. Dispositif (1) destiné à fendre du bois, avec une lame (4), qui est logée de manière pivotante à un support (3), et un appui (9) permettant de déposer une bûche de bois (7) afin de fendre au moins partiellement la bûche de bois (7) en appui par un pivotement de la lame (4), l'appui pour la bûche de bois (7) étant réglable en hauteur de manière continue et pouvant être fixé dans la position souhaitée, **caractérisé en ce que** l'appui (9) est réglable en hauteur par le biais d'une broche (11) rotative.

2. Dispositif selon la revendication 1, **caractérisé en ce que** l'appui (9) est mobile dans le sens vertical le long d'un dispositif de guidage.

3. Dispositif selon la revendication 1 ou 2, **caractérisé en ce que** l'appui (9) est partiellement entouré par un boîtier en forme de U (2).

4. Dispositif selon l'une quelconque des revendications 1 à 3, **caractérisé en ce que** la broche (11) peut être entraînée par le biais d'une manivelle (13) agencée en dehors d'un boîtier (2).

5. Dispositif selon l'une quelconque des revendications 1 à 4, **caractérisé en ce que** la lame (4) présente dans la zone avant une ouverture pour la traversée d'un axe.

6. Dispositif selon l'une quelconque des revendications 1 à 5, **caractérisé en ce que** la lame (4) peut être démontée du support (3).
